# FASCICULE DE BREVET EUROPEEN

(11) **EP 1 232 773 B1**
(45) Date de publication et mention de la délivrance du brevet: **07.09.2005**
(21) Numéro de dépôt: 02356019.6
(22) Date de dépôt: 07.02.2002
(51) Int. Cl.: A63C 5/04

(54) **Planche de glisse**
Gleitbrett
Snowglider

(30) Priorité: 20.02.2001 FR 0102283
(43) Date de publication de la demande: 21.08.2002
(73) Titulaire: SKIS ROSSIGNOL S.A., 38500 Voiron (FR)
(72) Inventeur: Deborde, Henri-Charles, 38850 Bilieu (FR); Zanco, Alain, 38500 La Buisse (FR); Stefanova, Milena, 38220 Saint-Barthelemy de Sechilienne (FR); Fagot, Jacques, 38430 Saint Jean de Moirans (FR); Echevin, Michel, 38240 Meylan (FR)
(74) Mandataire: Palix, Stéphane

(56) Documents cités:
- FR-A- 2 775 437
- US-A- 5 232 241
- US-A- 5 553 884
- US-A- 5 871 223

## Description

### Domaine technique

L'invention se rattache au domaine des sports de glisse sur neige, et plus particulièrement au ski alpin. Elle concerne plus spécifiquement les skis alpins dont la face supérieure au niveau de la zone patin n'est pas totalement plane, mais au contraire possède des évidements latéraux, au niveau des arêtes supérieures.

### Techniques antérieures

De façon générale, dans sa zone patin un ski alpin possède au moins une surface inférieure de glissement composée d'une semelle bordée de carres métalliques. Il comporte également une face supérieure sensiblement parallèle à la surface inférieure de glissement, de part et d'autre du plan longitudinal médian du ski.

Il existe deux familles principales de structures permettant de réaliser les skis alpins actuels. Dans une première famille, la structure comprend une coque de section générale trapézoïdale qui relie une carre à l'autre en coiffant les éléments constitutifs de la structure.

Dans une seconde famille, la structure comporte des éléments de renforcement latéraux qui forment au moins une partie des faces latérales du ski. Ces éléments de renforcement sont généralement apparents et forment les chants du ski sur toute ou partie de son épaisseur.

Ces éléments de renforcement sont situés à l'aplomb des carres, et plus précisément de la partie des carres la plus épaisse qui jouxte la semelle de glisse, également appelée "cordon". Grâce à ces éléments de renforcement, les appuis exercés sur la face supérieure du ski sont plus efficacement transmis sur les carres et donc permettent un meilleur accrochage.

On a décrit dans le document FR 2 703 916, une planche de glisse présentant de tels éléments de renforcement, et qui possède également des évidements réalisés au niveau des faces latérales s'étendant entre la partie haute des éléments de renforcement et la face supérieure du ski.

Plus précisément, le ski décrit dans ce document présente un décrochement de hauteur entre la partie centrale de sa face supérieure et les zones latérales. Ce décrochement forme un évidement réalisé au-dessus de l'élément de renforcement.

Cet élément de renforcement possède une hauteur qui est sensiblement constante sur toute la longueur du ski de sorte que les évidements réalisés au niveau de la zone patin possèdent un fond sensiblement parallèle à la semelle de glisse.

L'objectif de l'invention est de fournir un ski qui possède une géométrie dérivée de celle décrite ci-avant, et dont les qualités de comportement dynamique soient supérieures, notamment en ce qui concerne l'enchaînement des différentes phases d'un virage.

### Exposé de l'invention

L'invention concerne donc une planche de glisse destinée à la pratique du ski alpin qui, de façon connue, présente au moins dans la zone patin :
◆ une surface inférieure de glissement composée d'une semelle bordée de carres métalliques ;
◆ une face supérieure sensiblement parallèle à la surface inférieure de glissement de part et d'autre du plan longitudinal médian de la planche ;
◆ des éléments de renforcement latéraux situés à l'aplomb d'au moins une partie du cordon des carres métalliques ;
◆ des faces latérales s'étendant entre la partie haute des éléments de renforcement et la face supérieure, ladite face latérale présentant des évidements situés en dessous du plan de la face supérieure et débouchant sur cette dernière.

Conformément à l'invention, cette planche se caractérise en ce que les évidements forment une zone en creux se raccordant aux éléments de renforcement, et en ce que la partie inférieure de ces évidements présente une pente inclinée longitudinalement par rapport à la surface inférieure de glisse et à la face supérieure.

Autrement dit, les évidements caractéristiques forment une zone en creux à l'intérieur des éléments de renforcement latéraux qui présentent donc une hauteur réduite et variable au niveau de ces évidements. La planche présente donc au niveau de ces chants une diminution continue de son épaisseur. Cela induit une variation de raideur partielle et localisée dans la zone de l'évidement. Par conséquent, le comportement de la planche est modifié en fonction de la localisation du point d'application des forces exercées par le skieur, cette localisation dépendant notamment fortement de la position qu'adopte le skieur pendant les différentes phases d'un virage.

Les évidements caractéristiques peuvent épouser différentes formes.

Ainsi, la partie inférieure des évidements, c'est-à-dire leur fond, peut être inclinée soit vers l'avant et le bas du ski, soit vers l'arrière et le bas du ski. Dans ce dernier cas, l'inclinaison de la coupe longitudinale dans l'élément de renforcement latéral reporte la pression d'appui vers l'avant du ski durant le virage, puisque la raideur partielle du ski est plus importante à l'avant qu'à l'arrière de l'évidement. Ceci améliore donc la conduite du virage car la prise de carres lors du déclenchement du virage est plus efficace.

La pente inclinée du fond des évidements peut également présenter diverses géométries. Ainsi, la partie inférieure des évidements peut présenter une pente qui est soit sensiblement constante sur la majeure partie de sa longueur, soit encore variable sur la longueur de l'évidement. Autrement dit, le fond incliné de l'évidement peut être soit plan, soit courbe.

Selon une autre caractéristique de l'invention, les zones latérales de la planche peuvent inclure des matériaux différents, et ce en avant et en arrière de l'évidement caractéristique. Le choix de matériaux différents permet de conférer des propriétés mécaniques différentes aux zones directement en avant et en arrière de l'évidement caractéristique.

Ainsi, dans une première forme de réalisation, un des matériaux présents dans une des zones latérales peut être de nature viscoélastique, de manière à conférer des propriétés d'amortissement à la zone latérale en question.

A l'inverse, un des matériaux présents dans les zones latérales peut être de nature élastique, de manière à conférer des propriétés de dynamisation à la zone latérale en question.

Ces matériaux particuliers peuvent être incorporés dans les zones latérales selon des géométries différentes. Ainsi, lorsqu'il s'agit par exemple de matériau viscoélastique, celui-ci peut être incorporé dans le ski sous forme d'un fuseau disposé au-dessus de l'élément de renforcement latéral.

Lorsqu'il s'agit d'un matériau essentiellement élastique, ce dernier peut former plusieurs éléments localisés à l'intérieur de fentes ménagées dans la zone latérale en question. De la sorte, lorsque la planche se cintre, les différentes fentes ont tendance à se refermer en comprimant le matériau qu'elle renferme. Lorsque la cause du cintrage disparaît, les éléments élastiques qui se situent à l'intérieur des fentes, exercent un effort qui a tendance à ré-écarter la fente pour qu'elle retrouve sa géométrie initiale. Cette accélération de retour en position se traduit donc par une dynamisation de la planche qui favorise une pratique plus sportive du ski.

En pratique, les fentes peuvent présenter un profil en V ou en Y, ou un profil rectangulaire, ou bien encore une combinaison de ces différentes géométries.

Selon le type de comportement que l'on souhaite obtenir, on localise la zone présentant des propriétés amortissantes soit à l'avant, soit à l'arrière de l'évidement, et la zone latérale présentant des propriétés de dynamisation soit à l'arrière, soit à l'avant de l'évidement.

Dans une forme particulière d'exécution, les évidements caractéristiques peuvent présenter une largeur, mesurée transversalement à la planche, qui est variable sur la longueur de l'évidement. On peut ainsi optimiser la variation de raideur partielle de la planche.

Dans certaines variantes, la planche de glisse peut comporter plusieurs évidements réalisés du même côté de la planche. Ces évidements, au nombre de 2 ou 3, peuvent présenter des inclinaisons orientées dans le même sens, ou dans une forme préférée dans des sens opposés.

Ainsi, dans un mode de réalisation particulier, la planche possède deux évidements sur chacun des côtés. L'évidement situé à l'avant présente une inclinaison orientée vers le bas et vers l'avant. L'évidement situé à l'arrière présente quant à lui une inclinaison orientée vers le haut et vers l'avant (ou de manière équivalente vers le bas et vers l'arrière).

Une telle planche peut notamment être équipée d'une plate-forme de rehaussement de la fixation, qui comporte des portions latérales dont le bord inférieur vient en contact ou en regard du fond de l'évidement, avec une pente inclinée complémentaire de celle du fond de l'évidement.

### Description sommaire des figures

La manière de réaliser l'invention ainsi que les avantages qui en découlent ressortiront bien de la description des modes de réalisation qui suivent, à l'appui des figures annexées dans lesquelles :
La figure 1 est une vue en perspective sommaire d'un ski conforme à l'invention.
La figure 2 est une vue de côté de détail du ski de la figure 1, montrée dans la zone caractéristique de l'invention.
La figure 3 est une vue de dessus de la figure 2.
Les figures 4 et 5 sont des coupes respectivement selon les plans IV-IV' et V-V' de la figure 3.
La figure 6 est une vue en perspective sommaire d'un ski réalisé selon une variante de perfectionnement.
La figure 7 est une vue de côté de détail du ski de la figure 6, montré dans la zone patin.
La figure 8 est une vue en perspective sommaire d'une autre variante d'exécution.
La figure 9 est une vue de côté d'une autre variante d'exécution.

### Manière de réaliser l'invention

Comme déjà dit, l'invention concerne un ski qui possède une particularité de structure dans sa zone patin. Plus précisément, comme illustré à la figure 1, le ski (1) comprend une zone patin (2), une zone talon (3), et une zone spatule (4).

Dans la zone patin (2), le ski comporte une face supérieure (5) qui est destinée à recevoir la butée et la talonnière de la fixation, éventuellement par l'intermédiaire d'une plate-forme de rehaussement. Cette face supérieure (5) est sensiblement plane de part et d'autre du plan longitudinal médian du ski.

De chaque côté, le ski (1) comporte un élément de renforcement (6) formant le chant du ski. Cet élément de renforcement latéral (6) s'étend sur la majeure partie de la longueur de la planche, de la zone talon (3) jusqu'à la zone spatule (4). Cet élément de renforcement latéral (6) est situé à l'aplomb des carres (7) présentes sur les arêtes inférieures du ski. Cet élément de renforcement latéral (6) permet la transmission des appuis depuis la face supérieure (5) du ski en direction des carres (7), et plus précisément le cordon (8) de ces carres, qui constitue la portion des carres (7) venant directement en contact de la neige et présent sur l'arête inférieure de la planche.

Comme illustré à la figure 1, la planche comprend des faces latérales (10) qui s'étendent entre la partie haute des éléments de renforcement (6) et la face supérieure (5) de la planche.

Conformément à l'invention, ces faces latérales (10) comportent des évidements (12) débouchant sur la face supérieure (5). Selon une caractéristique de l'invention, ces évidements (12) forment une zone en creux (13) à l'intérieur des éléments de renforcement (6), comme illustré à la figure 2. Cet évidement (12) est délimité de façon principale par trois surfaces, à savoir une première surface (15) sensiblement verticale, et dont la partie haute rejoint la face supérieure (5) du ski. L'évidement (12) comporte également un fond (16) qui forme une pente inclinée par rapport à la surface de glissement (9) et à la face supérieure du ski (5). Ce fond incliné (16) se prolonge à l'arrière par une portion (17) qui se raccorde à la face supérieure du ski (5) à l'arrière de l'évidement (12).

La zone (18) la plus profonde de l'évidement forme la limite entre la pente inclinée (16) et la portion (17) de raccordement à la face supérieure (5).

Comme illustré à la figure 3, on observe les limites (19, 20) de la zone en creux (13) formée dans l'élément de renforcement latéral (6). En pratique, ces limites (19, 20) peuvent être dissimulées sous une couche de protection non représentée, ayant pour objectif essentiel éviter que de l'eau ne s'immisce entre l'élément de renforcement latéral (6) et le reste de la structure.

En pratique, la pente du fond incliné (16) de l'évidement (12), mesurée par rapport à la surface de glisse (9) est comprise entre 1 et 20°, et préférentiellement entre 2° et 5°.

Ainsi, comme illustré en comparant les figures 4 et 5 constituant des coupes selon les plans respectivement IV-IV' et V-V' de la figure 3, l'épaisseur e1 de la planche, mesurée au niveau de ses chants, sensiblement au niveau le plus bas (18) de l'évidement (12), est inférieure à l'épaisseur e2 mesurée plus en avant de l'évidement.

Dans le premier cas, illustré à la figure 4, l'épaisseur e1 correspond à l'épaisseur de l'élément de renforcement latéral (6) à laquelle se rajoute l'épaisseur du cordon (8) des carres (7), dans lesquels se positionne la semelle (25). L'élément de renforcement latéral (6) est généralement moins large que l'évidement (12), et possède par exemple une largeur équivalente à celle du cordon de carre (8).

Comme illustré à la figure 5, et plus en avant de l'évidement (12), la planche comprend non seulement l'élément de renforcement latéral (6) pris dans sa hauteur maximale, mais également une partie (24) de la structure interne (23) de la planche, qui s'étend au-dessus des éléments de renforcement (6).

Dans les formes illustrées aux figures 4 et 5, la planche comprend dans sa structure interne un renfort supérieur (28) qui épouse des formes différentes le long de la planche et qui s'étend plus ou moins latéralement, comme le montre la comparaison des figures 4 et 5.

Bien entendu, l'invention n'est pas limitée aux seules formes de réalisation illustrées, mais couvre également les variantes dans lesquelles la pente inclinée du fond de l'évidement est orientée dans le sens opposé, c'est-à-dire vers l'arrière et vers le haut. Dans ce cas, la zone la plus profonde de l'évidement est située plutôt en partie avant de ce dernier, alors que dans les figures illustrées, cette zone la plus profonde (18) est située plutôt à l'arrière de l'évidement (12).

L'invention couvre également d'autres variantes dans lesquelles la largeur des évidements n'est pas constante, mais variable sur la longueur de l'évidement.

L'invention n'est pas non plus limitée à la forme illustrée à la figure 2 dans laquelle le fond (16) de l'évidement (12) est sensiblement plan, mais elle embrasse au contraire toutes les variantes concernant la géométrie du fond de l'évidement, et par exemple un fond courbe, dès lors que le fond de cet évidement n'est pas parallèle à la surface de glisse et à la face supérieure du ski.

Dans la forme illustrée à la figure 1, la planche possède également quatre bossages (11a,11b,11c,11d) disposés en avant et en arrière de chaque évidemment (12). Ces bossages optionnels reportent les appuis de la zone patin en direction des zones spatule et talon.

Selon un autre aspect de l'invention, le ski conforme à l'invention présente, en avant et en arrière de l'évidement (12), des zones latérales qui incluent des matériaux différents.

Ainsi, et comme illustré à la figure 6, le ski comprend en avant de l'évidement (12) un fuseau (30) incluant un matériau viscoélastique.

Comme illustré à la figure 7, ce fuseau (30) peut être inséré au-dessus de l'élément de renforcement (6) et en dessous de la portion (31) formant le haut de la structure de la planche.

Ce fuseau (30) peut reposer par exemple sur l'élément de renforcement latéral (6) ou bien être inséré à l'intérieur d'une zone en creux réalisée dans cet élément de renforcement, ou bien encore reposer sur l'élément de renforcement latéral pour former une zone en creux dans la portion de structure (31).

La présence de ce fuseau (30) en matériau viscoélastique confère des propriétés amortissantes à cette zone localisée de la planche. De la sorte, une partie des vibrations transitant par cette zone sont absorbées par ce fuseau (30). En outre, ce fuseau (30) absorbe une partie de l'énergie nécessaire au cintrage du ski dans la zone dans laquelle il est implanté, ce qui modifie 1a raideur locale du ski. Dans le cas où ce fuseau (30) est implanté comme dans la forme illustrée aux figures 6 et 7 en avant de l'évidement, cette raideur partielle modifiée facilite l'entrée dans le virage, et améliore le confort.

Dans la forme illustrée à la figure 7, la zone latérale (37) du ski présente en arrière de l'évidement, différentes fentes (35) emplies d'un matériau élastique (36). Ces différentes fentes (35) sont creusées en étant légèrement orientées vers l'arrière et le haut de la planche.

Dans la forme illustrée, ces fentes présentent une forme générale en U, comportant deux parois principales parallèles, mais l'invention couvre également les variantes dans lesquelles ces fentes possèdent une section en V ou en Y. Ces deux géométries ou d'autres non représentées peuvent être mixées à l'intérieur d'un même ensemble de fentes.

Le matériau utilisé pour emplir les fentes (35) peut être un matériau élastique tel que du caoutchouc ou un élastomère de polyuréthanne. Dans ce cas, lorsque le ski se cintre, les parois d'une même fente (35) ont tendance à se rapprocher en comprimant le matériau (36) qu'elles emprisonnent. Ce matériau (36) a donc tendance à s'opposer à cette déformation. Lorsque la cause du cintrage disparaît, c'est-à-dire lorsque le ski se retrouve à plat notamment après l'impulsion donnée par le skieur pour déclencher de virage, le matériau (36) a tendance à provoquer le ré-écartement des parois des fentes (35) et donc un retour en position plus rapide de la planche vers sa courbure initiale. Par courbure initiale, on entend la courbure de la planche lorsque le ski est chargé uniquement par le poids du skieur, de façon statique.

Bien entendu, les différentes fentes (35) peuvent être remplies d'un matériau qui possèdent également des propriétés viscoélastiques, telles que le VIBTENE®. Dans ce cas, la zone incluant la pluralité de fentes possède des propriétés amortissantes.

Bien entendu, l'invention couvre les différentes variantes de positionnement des zones amortissantes et dynamisantes décrites précédemment. Ainsi, comme illustré à la figure 8, la planche comporte une zone (34) comprenant des fentes parallèles disposées en avant de l'évidement (12). Cette planche comprend également un fuseau (38) disposé à l'arrière de l'évidement (12).

Dans certaines variantes, il est possible d'utiliser deux zones comportant des fentes telles que décrites précédemment, l'une de ces zones étant situées à l'avant de l'évidement, l'autre étant située à l'arrière.

De la même manière, le ski peut également inclure deux fuseaux différents, étant situés à l'avant de l'évidement, l'autre étant situé à l'arrière.

Une autre variante de réalisation est illustrée schématiquement à la figure 9. Dans ce cas, la planche possède deux évidements (53, 54) réalisés de chacun des côtés de la planche. Chacun de ces évidements (53, 54) est de conception analogue à ceux décrits ci-avant. Dans la forme particulière illustrée, le fond (55) de l'évidement avant (53) présente une inclinaison orientée vers le bas et vers l'avant. Le fond (56) de l'évidement arrière (54) présente une inclinaison orientée vers le haut et vers l'avant (ou de façon équivalente vers le bas et vers l'arrière).

La longueur (ℓ) de la portion (57) sensiblement horizontale séparant les deux évidements (53, 54) est variable selon les pentes et les longueurs des évidements (53, 54). Elle peut même être réduite à une valeur nulle, de sorte que ces deux évidements sont alors contigus.

Il ressort de ce qui précède que la planche de glisse conforme à l'invention présente de nombreux avantages, et notamment une répartition de la raideur dans la zone patin qui permet de concentrer le maximum de puissance au niveau des carres, et donc le maximum d'accrochage du ski sous le pied lors du déclenchement du virage.

En outre, dans le cas où l'inclinaison de l'évidement caractéristique est orientée vers l'avant et vers le haut, comme dans les formes illustrées, on constate un report de la pression des points d'appui vers l'avant du ski durant le virage, et donc l'amélioration de la conduite du virage proprement dit.

## Revendications

1. Planche de glisse destinée à la pratique du ski alpin, présentant au moins dans sa zone patin:
◆ une surface inférieure de glissement (9) composée d'une semelle (25) bordée de carres métalliques (7);
◆ une face supérieure (5) sensiblement parallèle à la surface inférieure de glissement (9), de part et d'autre du plan longitudinal médian de la planche;
◆ des éléments de renforcement latéraux (6) situés à l'aplomb d'au moins une partie du cordon (27) des carres métalliques (7);
◆ des faces latérales (10) s'étendant entre la partie haute des éléments de renforcement latéraux (6) et la face supérieure (5), lesdites faces latérales (10) présentant des évidements (12) situés en dessous du plan de la face supérieure (5) et débouchant sur cette dernière,
**caractérisée en ce que** ces évidements (12) forment une zone en creux se raccordant aux éléments de renforcement (6), et **en ce que** la partie inférieure (16) des évidements (12) présente une pente inclinée longitudinalement par rapport à la surface inférieure de glissement (9) et à la face supérieure (5).

2. Planche de glisse selon la revendication 1, **caractérisée en ce que** la partie inférieure des évidements est inclinée vers l'avant et le bas de la planche.

3. Planche de glisse selon la revendication 1, **caractérisée en ce que** la partie inférieure (16) des évidements (12) est inclinée vers l'arrière et le bas de la planche.

4. Planche de glisse selon la revendication 1, **caractérisée en ce que** la partie inférieure (16) des évidements (12) présente une pente sensiblement constante sur la majeure partie de sa longueur.

5. Planche de glisse selon la revendication 1, **caractérisée en ce que** la partie inférieure des évidements présente une pente variable sur sa longueur.

6. Planche de glisse selon la revendication 1, **caractérisée en ce que**, en avant et en arrière de l'évidement (12), les zones latérales incluent des matériaux différents.

7. Planche de glisse selon la revendication 6, **caractérisée en ce que** l'un des matériaux présent dans une des zones latérales est de nature visco-élastique, de manière à conférer des propriétés d'amortissement à ladite zone latérale.

8. Planche de glisse selon la revendication 6, **caractérisée en ce que** l'un des matériaux présent dans une des zones latérales est de nature élastique, de manière à conférer des propriétés de dynamisation à ladite zone latérale.

9. Planche de glisse selon la revendication 7, **caractérisée en ce que** le matériau visco-élastique forme un fuseau (30) disposé au dessus de l'élément de renforcement latéral (6).

10. Planche de glisse selon la revendication 7, **caractérisée en ce que** le matériau élastique forme plusieurs éléments (36) localisés à l'intérieur de fentes (35) ménagées dans la zone latérale (37).

11. Planche de glisse selon la revendication 10, **caractérisée en ce que** les fentes présentent un profil en V ou en Y.

12. Planche de glisse selon la revendication 10, **caractérisée en ce que** les fentes (35) présentent un profil rectangulaire.

13. Planche de glisse selon les revendications 7 et 8, **caractérisée en ce que** la zone latérale (32) présentant des propriétés amortissantes est située à l'avant de l'évidement (12), la zone latérale (37) présentant des propriétés de dynamisation étant située à l'arrière de l'évidement (12).

14. Planche de glisse selon l'une des revendications 7 et 8, **caractérisée en ce que** la zone latérale (33) présentant des propriétés amortissantes est située à l'arrière de l'évidement (12), la zone latérale (34) présentant des propriétés de dynamisation étant située à l'avant de l'évidement (12).

15. Planche de glisse selon la revendication 1, **caractérisée en ce que** les évidements ont une largeur, mesurée dans le sens transversal de la planche, qui est variable sur la longueur de l'évidement.

16. Planche de glisse selon la revendication 1, **caractérisée en ce qu'**elle est équipée d'une plate-forme de rehaussement de la fixation, comportant des portions latérales dont le bord inférieur vient au contact du fond de l'évidement.

17. Planche de glisse selon la revendication 1, **caractérisée en ce qu'**elle comporte sur chaque face latérale deux évidements (53, 54) dont le fond (55, 56) forme une pente inclinée longitudinalement par rapport à la surface inférieure de glissement.

## Patentansprüche

1. Gleitbrett, welches für die Ausübung des Alpinskilaufens bestimmt ist und mindestens in seiner Standzone folgendes aufweist:
◆ eine untere Gleitfläche (9), welche aus einem von metallischen Kanten (7) eingefaßten Belag (25) besteht;
◆ eine Oberseite, die zu beiden Seiten der mittlerenLängsebene des Brettes im wesentlichen parallel zur unteren Gleitfläche ist
◆ seitliche Verstärkungselemente (6), welche senkrecht zu mindestens einem Teil des Stegs (27) der metallischen Kanten (7) angeordnet sind;
◆ Seitenflächen (10), welche sich zwischen dem oberen Teil der seitlichen Verstärkungselemente (6) und der Oberseite (5) erstrecken, wobei die genannten Seitenflächen (10) Aussparungen (12) aufweisen, welche unterhalb der Ebene der Oberseite (5) angeordnet sind und in diese letztere münden,
**dadurch gekennzeichnet, daß** diese Aussparungen (12) eine vertiefte Zone bilden, die sich an die Verstärkungselemente (6) anschließt, und daß der untere Teil (16) der Aussparungen (12) eine in Längsrichtung in bezug auf die untere Gleitfläche (9) und die Oberseite (5) geneigte Schräge aufweist.

2. Gleitbrett nach Anspruch 1, **dadurch gekennzeichnet, daß** der untere Teil der Aussparungen zum vorderen und unteren Teil des Brettes geneigt ist.

3. Gleitbrett nach Anspruch 1, **dadurch gekennzeichnet, daß** der untere Teil (16) der Aussparungen (12) zum hinteren und unteren Teil des Brettes geneigt ist.

4. Gleitbrett nach Anspruch 1, **dadurch gekennzeichnet, daß** der untere Teil (16) der Aussparungen (12) eine über den größten Teil seiner Länge im wesentlichen konstante Schräge aufweist.

5. Gleitbrett nach Anspruch 1, **dadurch gekennzeichnet, daß** der untere Teil der Aussparungen eine über seine Länge variable Schräge aufweist.

6. Gleitbrett nach Anspruch 1, **dadurch gekennzeichnet, daß** die seitlichen Zonen vor und hinter der Aussparung (12) verschiedene Materialien enthalten.

7. Gleitbrett nach Anspruch 6, **dadurch gekennzeichnet, daß** eines der in einer der seitlichen Zonen vorhandenen Materialien von viskoelastischer Beschaffenheit ist, so daß es der genannten seitlichen Zone Dämpfungseigenschaften verleiht.

8. Gleitbrett nach Anspruch 6, **dadurch gekennzeichnet, daß** eines der in einer der seitlichen Zonen vorhandenen Materialien von elastischer Beschaffenheit ist, so daß es der genannten seitlichen Zone Dynamisierungseigenschaften verleiht.

9. Gleitbrett nach Anspruch 7, **dadurch gekennzeichnet, daß** das viskoelastische Material ein über dem seitlichen Verstärkungselement (6) angeordnetes Kreissegment oder Zweieck (30) bildet.

10. Gleitbrett nach Anspruch 7, **dadurch gekennzeichnet, daß** das elastische Material mehrere Elemente (36) bildet, die innerhalb von Spalten (35) angeordnet sind, welche in der seitlichen Zone (37) angebracht sind.

11. Gleitbrett nach Anspruch 10, **dadurch gekennzeichnet, daß** die Spalte ein V- oder ein Y-Profil aufweisen.

12. Gleitbrett nach Anspruch 10, **dadurch gekennzeichnet, daß** die Spalte (35) ein rechteckiges Profil aufweisen.

13. Gleitbrett nach den Ansprüchen 7 und 8, **dadurch gekennzeichnet, daß** die seitliche Zone (32), welche Dämpfungseigenschaften aufweist, vor der Aussparung (12) angeordnet ist, wobei die seitliche Zone (37), welche Dynamisierungseigenschaften aufweist, hinter der Aussparung (12) angeordnet ist.

14. Gleitbrett nach einem der Ansprüche 7 und 8, **dadurch gekennzeichnet, daß** die seitliche Zone (32), welche Dämpfungseigenschaften aufweist, hinter der Aussparung (12) angeordnet ist, wobei die seitliche Zone (34), welche Dynamisierungseigenschaften aufweist, vor der Aussparung (12) angeordnet ist.

15. Gleitbrett nach Anspruch 1, **dadurch gekennzeichnet, daß** die Breite der Aussparungen, gemessen in der Querrichtung des Brettes, über die Länge der Aussparung variabel ist.

16. Gleitbrett nach Anspruch 1, **dadurch gekennzeichnet, daß** es mit einer Platte zur Erhöhung der Bindung ausgestattet ist, welche seitliche Abschnitte umfaßt, deren unterer Rand in Kontakt mit dem Grund der Aussparung kommt.

17. Gleitbrett nach Anspruch 1, **dadurch gekennzeichnet, daß** es auf jeder Seitenfläche zwei Aussparungen (53, 54) umfaßt, deren Grund (55, 56) eine in Längsrichtung in bezug auf die untere Gleitfläche geneigte Schräge bildet.

## Claims

1. A board for gliding for downhill skiing, having, at least in its underfoot zone:
• a lower gliding surface (9) composed of a sole plate (25) bordered by metal edges (7) ;
• a topsheet (5) substantially parallel to the lower gliding surface (9), on either side of the center longitudinal plane of the board;
• lateral reinforcement elements (6) located in line with at least one part of the bead (27) of the metal edges (7);
• lateral faces (10) extending between the top part of the lateral reinforcement elements (6) and the topsheet (5), said lateral faces (10) having recesses (12) located below the plane of the topsheet (5) and opening out in the latter ;
**characterized in that** these recesses (12) form a hollowed zone connected to the reinforcement elements (6), and wherein the lower part (16) of the recesses (12) has a slope that is inclined longitudinally relative to the lower gliding surface (9) and the topsheet (5).

2. The board for gliding as claimed inclaim 1, **characterized in that** the lower part of the recesses is inclined toward the front and the bottom of the board.

3. The board for gliding as claimed in claim 1, **characterized in that** the lower part (16) of the recesses (12) is inclined toward the rear and the bottom of the board.

4. The board for gliding as claimed in claim 1, **characterized in that** the lower part (16) of the recesses (12) has a slope that is substantially constant over the greater part of its length.

5. The board for gliding as claimed in claim 1, **characterized in that** the lower part of the recesses has a slope that can vary over its length.

6. The board for gliding as claimed in claim 1, **characterized in that,** to the front and to the rear of the recess (12), the lateral zones include different materials.

7. The board for gliding as claimed in claim 6, **characterized in that** one of the materials present in one of the lateral zones is of a viscoelastic nature, so as to confer damping properties on said lateral zone.

8. The board for gliding as claimed in claim 6, **characterized in that** one of the materials present in one of the lateral zones is of an elastic nature, so as to confer dynamizing properties on said lateral zone.

9. The beard for gliding as claimed in claim 7, **characterized in that** the viscoelastic material forms a spindle piece (30) arranged above the lateral reinforcement element (6).

10. The board for gliding as claimed in claim 7, **characterized in that** the elastic material forms several elements (36) located inside slots (35) made in the lateral zone (37).

11. The board for gliding as claimed in claim 10, **characterized in that** the slots have a V or Y shaped profile.

12. The board for gliding as claimed in claim 10, **characterized in that** the slots (35) have a rectangular profile.

13. The board for gliding as claimed in claims 7 and 8, **characterized in that** the lateral zone (32) having damping properties is located to the front of the recess (12), the lateral zone (37) having dynamizing properties being located to the rear of the recess (12).

14. The board for gliding as claimed in either of claims 7 and 8, **characterized in that** the lateral zone (33) having damping properties is located to the rear of the recess (12), the lateral zone (34) having dynamizing properties being located to the front of the recess (12).

15. The board for gliding as claimed in claim 1, **characterized in that** the recesses have a width, measured in the transverse direction of the board, which can vary over the length of the recess.

16. The board for gliding as claimed in claim 1, **characterized in that** which is equipped with a raising platform for the binding, including lateral portions of which the lower edge comes into contact with the base of the recess.

17. The board for gliding as claimed in claim 1, **characterized in that** which includes, on each lateral face, two recesses (53, 54) of which the base (55, 56) forms a slope that is inclined longitudinally relative to the lower gliding surface.
